# EUROPÄISCHE PATENTSCHRIFT

(11) **EP 0 215 205 B1**
(45) Veröffentlichungstag und Bekanntmachung des Hinweises auf die Patenterteilung: **03.05.1989**
(21) Anmeldenummer: 86108625.4
(22) Anmeldetag: 25.06.1986
(51) Int. Cl.: F01N 3/02, F01N 3/10

(54) **Einrichtung zur Entfernung von brennbaren Festkörperteilchen aus Abgasen von Brennkraftmaschinen**
Device for the removal of combustible particles from the exhaust gas of a combustion engine
Dispositif pour la séparation de particules combustibles de gaz d'échappement d'un moteur à combustion

(30) Priorität: 20.07.1985 DE 3526074
(43) Veröffentlichungstag der Anmeldung: 25.03.1987
(73) Patentinhaber: ROBERT BOSCH GMBH, 70442 Stuttgart (DE)
(72) Erfinder: Leonhard, Rolf, Dr., D-7141 Schwieberdingen (DE); Dettling, Hubert, D-7050 Waiblingen (DE)

(56) Entgegenhaltungen:
- DE-A- 2 357 804
- DE-A- 3 219 948
- FR-A- 458 506
- FR-A- 2 078 864
- FR-A- 2 443 023
- US-A- 1 848 990
- US-A- 4 318 887

## Beschreibung

### Stand der Technik

Die Erfindung geht von einer Einrichtung gemäß der Gattung des Hauptanspruchs aus. Bei einer solchen durch die DE-C-3 424 196 bekannten Einrichtung wird das von der Brennkraftmaschine kommende Abgas mit Hilfe einer elektrostatischen Rußweiche und eines nachgeschalteten Fliehkraftabscheiders in einen Abgasstrom aufgeteilt, der mit brennbaren Festkörperteilchen, insbesondere Ruß angereichert ist und in einem Abgasteilstrom, der weitgehend von solchen Teilchen befreit ist. Der mit brennbaren Festkörperteilchen angereicherte Abgasteilstrom wird bei der bekannten Einrichtung einer Brennkammer zugeleitet, vorzugsweise unter Beigabe eines Kraftstoff-Luft-Gemisches und beide Medien, rußbeladenes Abgas und Kraftstoft-Luft-Gemisch über einen elektrischen Heizkörper geleitet und dort verbrannt. Die Einleitung dieser Verbrennungsbestandteile erfolgt über ein gemeinsames Tauchrohr koaxial in die zylindrische Brennkammer, wobei der Heizkörper selbst innerhalb des Tauchrohres angeordnet ist. Die Verbrennungsprodukte werden dann stromabwärts des elektrischen Heizkörpers im Gegenstrom nahe der Einmündung des Tauchrohres aus der Brennkammer abgeführt.

Diese Einrichtung hat den Nachteil, daß für die Verbrennung der brennbaren Festkörperteilchen eine beträchtliche Menge elektrische Energie erforderlich ist verbunden mit einer aufwendigen Steuerung von Zusatzluft, Zusatzkraftstoff und Heizleistung des Heizelements, bei dem einerseits die notwendige Zündtemperatur eingehalten werden muß und andererseits eine Überhitzung wegen der Gefahr des Versagens dieser Heizeinrichtung vermieden werden muß. Dabei wird die Temperaturbelastung des Heizelementes in nachteiliger Weise auch durch die Menge des eingebrachten Kraftstoff-Luft-Gemisches und die Menge der eingebrachten, brennbaren Festkörperteilchen beeinflußt. Weiterhin wird alles, was das Tauchrohr verläßt, durch den Auslaß an der Stirnseite der Brennkammer in die Umgebung abgeführt. Sollte der in die Brennkammer eingeführte Ruß nicht vollständig verbrannt worden sein, so wird dieser durch einen aufwendigen zusätzlichen Filter nochmals ausgefiltert und die Restgase dem Auslaß zugeführt. Dieses zusätzliche Filter bedeutet einen zusätzlichen Aufwand mit der Gefahr, daß das Filter über die Dauer des Betriebs durch hohe Nachbrenntemperaturen geschädigt wird. Es ist dann auch nicht ausgeschlossen, daß unverbrannte Festkörperteilchen zum Auslaß gelangen. Zudem erhöht das Filter den Gegendruck auf der Abgasseite, was den Wirkungsgrad der vorgeschalteten Brenneinrichtungen verschlechtert.

### Vorteile der Erfindung

Die erfindungsgemäße Einrichtung mit den kennzeichnenden Merkmalen des Anspruchs 1 hat demgegenüber den Vorteil, daß elektrische Energie nur zum Zünden des Kraftstoff-Luft-Gemisches im Zündbrenner erforderlich ist, was die Anforderungen an die Lebensdauer der Zündeinrichtung wesentlich herabsetzt und auch den Energiebedarf zum Betreiben der Einrichtung ganz erheblich mindert. Die Energiezufuhr zum Zündbrenner bzw. zur Brennkammer kann weiterhin beliebig gesteigert werden, so daß die Verbrenneinrichtung leicht an unterschiedliche Abgas-bzw. Festkörperteilchenraten angepaßt werden kann. Die Verbrenneinrichtung arbeitet mit hohem Wirkungsgrad, da zu ihrem Betreiben nicht erst elektrische Energie für eine dauernd betriebene Zündeinrichtung mit entsprechenden Verlusten erzeugt werden muß.

Durch eine vorteilhafte Weiterbildung gemäß Anspruch 2 kann die Menge des in die Brennkammer einströmenden Abgasteilstromes begrenzt werden und dabei vermieden werden, daß sich die kalibrierte Öffnung im Laufe des Betriebs durch sich absetzende Festkörperteilchen zusetzt, da die im Flammbereich herrschende Temperatur die kalibrierte Öffnung laufend frei brennt.

Durch eine zusätzliche Weiterbildung der Erfindung gemäß Anspruch 4 wird eine optimale Verwirbelung von eingebrachtem Kraftstoff mit eingebrachter Luft erreicht, so daß wegen der gleichmäßigen Gemischzusammensetzung eine stabile Pilotflamme gehalten werden kann, die über die Überströmöffnung in die Brennkammer hineinbrennt. Durch die Luftumströmung der Mantelflächen des Zündbrenners und auch der zylindrischen Brennkammer wird die Wärmebelastung dieser Wände gering gehalten und dabei wird der Abgasteilstrom, der mit den Festkörperteilchen beladen ist, bereits von den Verbrennungsprodukten vorgewärmt. Eine feuerfeste Auskleidung der ummantelnden Wände der erfindungsgemäßen Einrichtung kann auf diese Weise entfallen. In besonders vorteilhafter Weise gemäß Anspruch 5 erhält man über den Glühkörper auch bei pulsierendem Betrieb eine stabile Entflammung des in den Zündbrenner eingebrachten Kraftstoffs mit der eingebrachten Luft, da die Entflammung nicht allein durch das Weiterbrennen einer einmal gezündeten Flamme erfolgt, sondern auch an der heißen Oberfläche des Glühkörpers.

In vorteilhafter Weise läßt sich Glühkörper und elektrisch betriebene Zündeinrichtung gemäß Anspruch 7 durch einen elektrisch beheizten Glühstift verwirklichen, wie er auch bei anderer Anwendung beim Kraftfahrzeug bereits zur Verfügung steht. In vorteilhafter Weiterbildung ist die Zündkammer gemäß Anspruch 8 ausgebildet, wobei ein Abstand zwichen einem zentralen Glühkörper und dem Eintritt von Kraftstoff an der Wand des Zündbrenners gering gehalten werden kann und eine erhöhte Turbulenz und verbesserte Gemischbildung erreicht wird aufgrund der im engen Durchmesserteil zunehmenden Rotationsgeschwindigkeit.

In vorteilhafter Weise ist gemäß Anspruch 10 gewährleistet, daß die Energiezufuhrzu der erfindungsgemäßen Einrichtung so klein wie nötig gehalten wird, wobei für den Start der ganzen Einrichtung und als Sicherung für den sicheren Betrieb der Einrichtung gemäß Anspruch 12 eine von einer Flammüberwachungseinrichtung gesteuerte Steuerung der elektrisch betriebenen Zündeinrichtung vorgesehen ist. Mit der Ausgestaltung gemäß Anspruch 13 erhält man eine einfache Möglichkeit der Dosierung und Verteilung der Zusatzluft zu der Brennkammer einerseits und zum Zündbrenner andererseits. Durch die Ausgestaltung gemäß Anspruch 12 kann weiterhin der Energiebedarf gesenkt und die Menge des einzubringenden Zusatzkraftstoffes reduziert werden wegen des damit erhöhten Wirkungsgrades der Einrichtung. Zur stabilen Flammbildung können ferner auch gemäß Anspruch 15 Abbrennhilfsstoffe dem Kraftstoff zugemischt werden, wobei es von Vorteil ist, daß die für den Betrieb der Einrichtung notwendige Kraftstoffmenge sehr gering ist und gesondert in einem Kraftstoffvorratsbehälter gespeichert werden kann. Auf diese Weise entfällt eine Entnahmevorrichtung von Kraftstoff aus dem Hauptkraftstoffvorratsbehälter und eine Dosiervorrichtung von den katalytisch wirksamen Abbrennhilfsstoffen zu diesem Kraftstoff.

### Zeichnung

Die Erfindung wird anhand der Zeichnung dargestellt und im nachfolgenden näher beschrieben.

### Beschreibung des Ausführungsbeispiels

Das von einer nicht weiter dargestellten Brennkraftmaschine an das Abgassammelsystem abgegebene Abgas gelangt über eine z.B. durch die DE-C-3 424 196 bekannte elektrostatische Rußweiche zu einer Trenneinrichtung in Form eines Fliehkraftabscheiders, an dessen einem Ausgang Abgas austritt, das weitgehendst von Ruß und Festkörperteilchen befreit ist und an dessen anderen Ausgang ein Abgasteilstrom austritt, der mit ausgeschiedenen Ruß-und Festkörperteilchen angereichert ist. Dieser Abgasteilstrom wird über ein erstes Tauchrohr 1 einer Verbrennungseinrichtung 2 zugeführt, wie sie in der Figur dargestellt ist.

Die Verbrennungseinrichtung 2 teilt sich auf in eine kreiszylindrische Brennkammer 4 und einem sich dieser koaxial anschließenden Zündbrenner 5. Die Brennkammer 4 weist einen zylindrischen Mantel auf, der auf der einen Seite durch eine erste Stirnseite 6 und auf der anderen Seite von einer zweiten Stirnseite 7 verschlossen wird. Diese zweite Stirnseite ist zugleich Stirnseite des sich anschließenden Zündbrenners 5, der im ausgeführten Beispiel einen kreiszylindrischen Teil 8 aufweist, der sich unmittelbar an die zweite Stirnseite 7 anschließt und einen sich danach verjüngenden, kegelstumpfförmigen Teil 9 aufweist. Dieser wird von einer Stirnwand 10 verschlossen. Der Zündbrenner 5 ist mit der Brennkammer 4 durch eine Überströmöffnung 12 verbunden, die durch einen koaxial zur Brennkammerachse 4 in die zweite Stirnseite 7 eingesetzten Rohrstutzen 13 gebildet wird.

Das Tauchrohr 1 ragt von der ersten Stirnseite 6 her koaxial in das Innere der Brennkammer 4 bis in die Nähe der Überströmöffnung 12 und weist an seiner dort befindlichen Mündung eine kalibrierte Öffnung 15 auf. Weiterhin ragt von der ersten Stirnseite 6 her ein zweites Tauchrohr 17 in die Brennkammer 4. Dieses zweite Tauchrohr umgibt mit wesentlich größerem Durchmesser das erste Tauchrohr 1 konzentrisch und erstreckt sich nur über einen geringen Teil der Eintauchlänge des ersten Tauchrohres innerhalb der Brennkammer 4. Außerhalb der Brennkammer 4 durchbricht das erste Tauchrohr 1 das als Auslaßrohr dienende zweite Tauchrohr 17, das über einen Wärmetauscher 19 zu dem Teil des Abgassystems führt, das die gereinigten Abgase ableitet. Das Auslaßrohr kann aber auch direkt gegebenenfalls unter Zuschaltung gewisser schalldämmender Mittel zur Umgebungsluft führen.

Das Medium, das im Wärmetauscher 19 von dem warmen Abgas aufgewärmt werden soll, ist die in die Brennkammer und den Zündbrenner einzubringende Zusatzluft. Diese wird von einer Luftquelle 22 über eine Luftleitung 21 dem Wärmetauscher 19 zugeführt und wird von dort über eine erste Zusatzluftleitung 23 in die Brennkammer 4 eingeleitet und über eine zweite Zusatzluftleitung 24 in den Zündbrenner 5 eingeleitet. In der Luftleitung 21 ist ferner eine Luftzumeßeinrichtung 26 vorgesehen, über welche vorzugsweise mittels Förderdrucksteuerung die der Verbrennungseinrichtung zugeführte Zusatzluft dosiert wird. Die erste Zusatzluftleitung 23 enthält ferner ein Druckventil 27, das bei Überschreitung eines eingestellten Drucks zur Brennkammer 4 hin öffnet. Die erste Zusatzluftleitung mündet dabei nahe der ersten Stirnseite 6 tangential zur zylindrischen Wand der Brennkammer 4 in diese ein. Auch die zweite Zusatzluftleitung mündet tangential zum kreiszylindrischen Teil 8 des Zündbrenners 5 nahe der zweiten Stirnseite 7 in den Zündbrenner ein. Auch in dieser Zusatzluftleitung kann gegebenenfalls ein Druckventil und/oder eine Drossel 29 vorgesehen werden. Mit diesen Mitteln läßt sich vorteilhaft die Luftverteilung zwischen erster Zusatzluftleitung 23 und zweiter Zusatzluftleitung 24 einstellen. Auch in der ersten Zusatzluftleitung 23 ist die Anordnung einer Drossel 30 zu diesem Zwecke anwendbar.

Im Zündbrenner ist weiterhin ein Glühkörper 32 vorgesehen, der entweder eine sogenannte Glühstiftkerze sein kann, wie sie für die Starthilfe von selbstzündenden Brennkraftmaschinen bekannt sind oder ein einfacher, gegenüber seinem Befestigungspunkt wärmeisolierter Glühkörper sein, der von der bei der Verbrennung im Zündbrenner entstehenden Wärme beheizt wird. Im erstgenannten Fall wird der Glühstift koaxial zur Achse des Zündbrenners durch die Stirnwand 10 in den Zündbrenner eingeführt und von einer Steuereinrichtung 34 mit elektrischem Strom vorsorgt. Wird statt des Glühstiftes ein ähnlich gestalteter Glühkörper verwendet, so muß in dem Zündbrenner eine zusätzliche Zündeinrichtung vorgesehen werden, die vorzugsweise in der Nähe der dritten Stirnwand 10 angeordnet ist, wo im Bereich des kegelstumpfförmigen Mantels des Zündbrennerteils 9 eine Kraftstoffleitung 35 einmündet. Diese führt von einem Kraftstoffvorratsbehälter 36 ab und enthält eine Kraftstoffzumeßeinrichtung 37, durch die die Menge des über die Kraftstoffleitung 35 in den Zündbrenner 5 eingeführten Zusatzkraftstoffs dosiert wird. Der Zusatzkraftstoff wird dabei mit Niederdruckniveau eingeführt, so daß eine Druckerhöhungseinrichtung, wie sie z.B. bei Kraftstoffeinspritzung notwendig ist, überflüssig ist. Der Kraftstoffeintritt kann dabei über mehrere Öffnungen in der Art von Siebdurchtrittsöffnungen in den Zündbrenner eintreten. Beispielsweise kann die Eintrittsstelle mit einem Sieb 39 verkleidet werden. Aber auch andere Einrichtungen zur Erzeugung einer großen Kraftstoffabgabefläche, wie z.B. Sinterkörper sind hier verwendbar.

Mit Hilfe der Steuereinrichtung werden die Kraftstoffzumeßeinrichtung 37, die Luftzumeßeinrichtung 26 und die Zündeinrichtung 40 bzw. der Glühstift 32 gesteuert. Als Führungsparameter für die Steuerung von Luft und Kraftstoff werden der Steuereinrichtung 34 Steuerwerte zugeführt, die eine Aussage über die in der Zeiteinheit anfallenden brennbaren Festkörperteilchen geben. Solche Parameter können z.B. die Drehzahl und auch die Last sein, unter der die Brennkraftmaschine betrieben wird. Es können aber auch Signale über Abgastrübung oder ähnlicher Parameter sein. Als weiterer Steuerwert wird der Steuereinrichtung 34 noch ein Signal zugeleitet, das Aussage darüber abgibt, ob im Zündbrenner eine Flamme brennt bzw. ob am Auslaß 17 eine für den ordentlichen Betrieb der Verbrennungseinrichtung repräsentative Temperatur auftritt.

Wird die Verbrennungseinrichtung in Betrieb genommen, so wird einerseits Zusatzluft über die Zusatzluftleitungen 23 und 24 in dosierter Menge in die Verbrennungseinrichtung eingebracht und andererseits eine dieser Luft entsprechende Kraftstoffmenge über die Kraftstoffleitung 35. Die über die Zusatzluftleitung 24 einströmende Luft erzeugt eine rotierende Luftbewegung innerhalb des Zündbrenners 5, deren Winkel-Geschwindigkeit zum sich konisch verjüngenden Teil 9 hin zunimmt. In diese schnell drehende Luftmenge wird der Kraftstoff über das Sieb 39 eingebracht und schnell zu einem gleichmäßigen Verbrennungsgemisch aus Zusatzluft und Kraftstoff aufbereitet. Bei Beginn der Betriebsaufnahme ist eine Zündung dieses Gemisches erforderlich, was mit Hilfe eines Flammüberwachungssensors 41 im Zündbereich erfaßt werden kann oder mit Hilfe einer Temperatursonde 42 erfaßt werden kann, die in den Auslaß 17 stromaufwärts des Wärmetauschers 19 eingesetzt ist. Diese Sonden können gleichzeitig oder alternativ vorgesehen werden und sie können auch für die Startphase durch ein Zeitglied ersetzt werden, während dessen Standzeit die Zündeinrichtung in Betrieb genommen wird. Eine solche Zeitsteuereinrichtung ist insbesondere dann vorteilhaft, wenn ein elektrisch beheizter Glühstift 32 als elektrische gesteuerte Zündeinrichtung vorgesehen ist. Diese Stifte benötigen eine gewisse Aufheizphase, bevor das Gemisch an ihnen gezündet werden kann. Nach dem Start und einer einmal erfolgten Entflammung des aufbereiteten Kraftstoff-Luft-Gemisch im Zündbrenner brennt die Flamme laufend fort und kann dann in Ergänzung zu dem Zeitglied mit Hilfe des Flammüberwachungssensors 41 weiterhin überwacht werden. Die elektrische Beheizung des Glühstiftes wird von der Steuereinrichtung 34 nach der Entflammungsphase abgeschaltet und erst dann wiedereingeschaltet, wenn die Flammüberwachungseinrichtung z.B. der Sensor 41 oder der Sensor 42 eine Unterbrechung des Verbrennungsvorgangs im Zündbrenner meldet. Der Flammüberwachungsensor 41 kann nach verschiedenen Prinzipien arbeiten. Es können z.B. optische Sensoren, Widerstandstemperatursensoren oder lonenstromsonden verwendet werden.

Während des Betriebs wird der Glühstift 32 auch bei ausgeschalteter elektrischer Beheizung laufend durch das im Zündbrenner verbrennende Kraftstoff-Luft-Gemisch erwärmt, so daß bei einem Flammenabriß sich das Gemisch sogleich am Glühstift entzünden kann. Wird statt eines elektrisch beheizten Glühstiftes jedoch eine andere elektrisch betriebene Zündeinrichtung verwendet, die z.B. als Funkenzündeinrichtung ausgeführt sein kann, mit einer Zündelektrode 40, die isoliert in die Wand des Zündbrenners eingesetzt zu einer Masseelektrode hin zündet, so ist die Verwendung eines zusätzlichen Glühkörpers von Vorteil, der ähnlich ausgeführt sein kann wie der Glühstift 32. Ein solcher Glühkörper würde dann ebenfalls koaxial zur Achse des Zündbrenners 5 von der dritten Stirnwand 10 her in den Zündbrenner ragen und dabei vorteilhafterweise gegenüber der Wand des Zündbrenners wärmeisoliert angebracht sein. Dieser Glühkörper heizt sich dann während des Betriebs ebenfalls an dem brennenden Kraftstoff-Luft-Gemisch auf und dient zur Flammenstabilisierung. Zur guten Wärmeverteilung kann dieser Glühkörper auch als Wärmerohr ausgeführt sein.

Wenn also nach Inbetriebnahme der Verbrennungseinrichtung das Kraftstoff-Luft-Gemisch innerhalb des Zündbrenners gezündet ist, brennt dieses als Flamme durch die Überströmöffnung 12 hindurch in die Brennkammer 4 hinein und bildet stromabwärts der Überströmöffnung 12 eine Entflammungszone 44. Diese umfaßt das Ende des ersten Tauchrohres 1 mit seiner kalibrierten Öffnung 15 und brennt mit den über diese Öffnung eingebrachten brennbaren Festkörperteilen zusammen in der Brennkammer 4 ab. Durch Anbringung einer kreisförmigen Prallplatte 45 am Tauchrohr 1 nahe der Öffnung 15 wird erreicht, daß die Entflammungszone 44 örtlich begrenzt wird (Flammhaltereffekt), was zu einer Anhebung der Temperatur im Flammbereich führt und damit den Rußabbrand fördert und daß weiterhin unverbrannte Rußteilchen radial nach außen beschleunigt werden, so daß sie von der äußeren Luftströmung erfaßt werden und nochmals in die Entflammungszone 44 gelangen können. Auch diese wird ja über die erste Zusatzluftleitung 23 Zusatzluft eingebracht, die sich wiederum in Rotationsbewegung entlang der zylindrischen Wand der Brennkammer 4 zur zweiten Stirnseite hin bewegt. Die Zusatzluft wird insbesondere nach Umkehr an der zweiten Stirnseite 7 der Entflammungszone 44 zugeführt, so daß ausreichend Sauerstoff zur Verbrennung der in der Entflammungszone aufgeheizten Festkörperteilchen zur Verfügung steht. Die Verbrennungsprodukte der verbrannten Festkörperteilchen und die übrigen Restgase, die frei von Festkörperteilchen sind, werden danach koaxial zum Tauchrohr 1 bzw. zur Achse der Brennkammer 4 über das zweite Tauchrohr 17 abgeleitet. Dadurch, daß das erste Tauchrohr 1 mit seiner kalibrierten Öffnung 15 direkt in die Entflammungszone 44 ragt, steht immer ausreichend Wärme zur Verfügung, die verhindert, daß sich die kalibrierte Öffnung 15 eventuell mit Rußteilchen oder anderen Festkörperteilchen zusetzt. Weiterhin wird das erste Tauchrohr über eine lange Strecke von seinem Eintritt in das zweiten Tauchrohr 17 an von den Verbrennungsprodukten erwärmt, wodurch zugleich auch der zugeführte Abgasteilstrom und die darin enthaltenen Festkörperteilchen vorgewärmt werden. Diese Einrichtung erfüllt somit eine Wärmetauscheinrichtung, die im Gegenstromprinzip arbeitet.

Mit dieser Einrichtung wird in vorteilhafter Weise in dem Zündbrenner eine Pilotflamme erzeugt, die in die Brennkammer 4 hineinbrennt und für eine sichere Verbrennung der eingebrachten, brennbaren Festkörperteilchen sorgt. Mit Hilfe der Steuereinrichtung läßt sich die dafür notwendige Zusatzluftmenge exakt steuern. Es wird weiterhin mit hoher Betriebssicherheit die Pilotflamme aufrechterhalten, indem ununterbrochen Kraftstoff und Zusatzluft im gesteuerten Verhältnis zueinander in den Zündbrenner eingeführt werden. Mit Hilfe der Flammüberwachung und der elektrischen Zündeinrichtung wird ein sicherer Betrieb gewährleistet. Dabei ist die Verbrennungseinrichtung mit sehr geringer Zusatzenergie betreibbar und kann auch auf sehr unterschiedliche Mengen an in der Zeiteinheit zu verbrennenden Festkörperteilchen angepaßt werden. Da nur geringe Kraftstoffmengen als Zusatzenergie notwendig sind, kann für diese Einrichtung auch ein gesonderter Kraftstoffvorratsbehälter verwendet werden, wobei zur Verbesserung der Entflammungseigenschaften des Kraftstoff diesem katalytisch wirkende Abbrennhilfsstoffe zugemischt werden. Wird ein gesonderter Kraftstoffvorratsbehälter 36 verwendet, entfallen dann eine Dosiereinrichtung und ein Vorratsbehälter für solche Stoffe, die im anderen Falle dem vom Fahrzeugkraftstoffvorratsbehälter entnommenen Kraftstoff zugemischt werden müßten.

Grundsätzlich läßt sich der Zündbrenner auch als kreiszylindrische Kammer ausgestalten, wobei jedoch die in der Zeichnung gezeigte Form bezüglich der Erleichterung der Entflammung des Kraftstoff-Luft-Gemisches vorzuziehen ist.

## Patentansprüche

1. Einrichtung zur Entfernung von brennbaren Festkörperteilchen aus Abgasen von Brennkraftmaschinen mit einer Verbrennungseinrichtung (2), die eine kreiszylindrische Brennkammer (4) aufweist in die auf einer ersten Strinseite (6) ein einen mit den brennbaren Festkörperteilchen beladenen Strom von Abgasen der Brennkraftmaschine leitendes Rohr (1) koaxial der Achse der Brennkammer mündet, die ferner einen Einlaß (23, 12) für Zusatzluft und Zusatzkraftstoff sowie einen Auslaß (17) für die Verbrennungsprodukte von Zusatzluft, Zusatzkraftstoff und brennbaren Festkörperteilchen und für Abgas aufweist ferner mit einer Entflammungszone (44) stromabwärts des Austritts (15) der Festkörperteile aus dem Rohr (1) enthält, dadurch gekennzeichnet, daß in die Brennkammer (4) wenigstens eine Zusatzluftleitung tangential zum zylindrischen Mantel der Brennkammer nahe der ersten Stirnseite (6) einmündet, daß das den Abgasstrom mit den brennbaren Festkörperteilchen leitende Rohr (1) ein erstes Tauchrohr ist, das koaxial zur Achse der Brennkammer frei in die Brennkammer (4) eintaucht und über einen an der ersten Stirnseite (6) beginnenden Teil seiner Länge von einem zweiten Tauchrohr (17) umgeben ist, das den Auslaß für die Verbrennungsprodukte bildet und durch die erste Stirnseite (6) von der Brennkammer (4) abführt und daß die Zusatzluft und der Zusatzkraftstoff über eine in der zweiten Stirnseite (7) der Brennkammer (4) vorgesehene, koaxial zum ersten Tauchrohr gelegene Überströmöffnung (12) als brennbares Gemisch eingeführt wird, das in einem sich stromaufwärts an die Überströmöffnung (12) anschließenden Zündbrenner (5) gebildet wird.

2. Einrichtung nach Anspruch 1, dadurch gekennzeichnet, daß der Austritt des ersten Tauchrohres (1) als kalibrierte Öffnung (15) ausgebildet ist und in Entflammungszone (44) im Bereich an der Überströmöffnung (12) ragt.

3. Einrichtung nach Anspruch 2, dadurch gekennzeichnet, daß das Tauchrohr (1) nahe dem Austritt an der kalibrierten Öffnung (15) eine Prallplatte (45) aufweist.

4. Einrichtung nach Anspruch 2 oder 3, dadurch gekennzeichnet, daß der Zündbrenner eine rotationssymmetrische Kammer ist, an deren einen Ende (7), der Überströmöffnung (12) benachbart, eine Zusatzluftleitung (24) tangential zum Mantel der Kammer einmündet und an derem anderen Ende eine Kraftstoffleitung (35) einmündet, die von einer Kraftstoffzumeßeinrichtung (37) herführt und daß im Bereich der Mündung der Kraftstoffleitung (35) in den Zündbrenner eine Zündeinrichtung (32, 40) vorgesehen ist.

5. Einrichtung nach Anspruch 4, dadurch gekennzeichnet, daß die Zündeinrichtung eine elektrisch betriebene Zündeinrichtung ist.

6. Einrichtung nach Anspruch 5, dadurch gekennzeichnet, daß ein von Verbrennungsprodukten beheizter Glühkörper (32) innerhalb des Zündbrenners vorgesehen ist.

7. Einrichtung nach Anspruch 6, dadurch gekennzeichnet, daß der Glühkörper und die elektrisch betriebene Zündeinrichtung durch einen elektrisch beheizbaren Glühstift (32) gebildet werden.

8. Einrichtung nach einem der Ansprüche 5 bis 7, dadurch gekennzeichnet, daß der Zündbrenner (5) aus einem zylindrischen Teil (81 und einem sich zur Einmündung der Kraftstoffleitung (35) hin verjüngenden kegelstumpfförmigen Teil (9) gebildet wird.

9. Einrichtung nach einem der Ansprüche 5 bis 8, dadurch gekennzeichnet, daß die in die Brennkammer (4) einmündende Zusatzluftleitung (23) und die in den Zündbrenner (5) einmündende Zusatzluftleitung (24) über eine Luftzumeßeinrichtung (26) mit einer Zusatzluftquelle (22) verbunden sind.

10. Einrichtung nach Anspruch 9, dadurch gekennzeichnet, daß die Luftzumeßeinrichtung (26) und die Kraftstoffzumeßeinrichtung (37) von einem Steuergerät (34) in Abhängigkeit von wenigstens einem Betriebsparameter der Brennkraftmaschine gesteuert werden, der für den Gehalt an brennbaren Festkörperteilchen im Abgas repräsentativ ist.

11. Einrichtung nach Anspruch 9, dadurch gekennzeichnet, daß die elektrisch betriebene Zündeinrichtung über die Standzeit eines von einem Betriebsaufnahmesignal gestarteten Zeitglied betrieben wird.

12. Einrichtung nach Anspruch 10 oder 11, dadurch gekennzeichnet, daß das Steuergerät (34) mit einer Flammüberwachungseinrichtung versehen ist, die mit wenigstens einem Flammüberwachungssensor (41, 42) verbunden ist, durch dessen Signal die elektrisch betriebene Zündeinrichtung gesteuert wird.

13. Einrichtung nach einem der Ansprüche 5 bis 12, dadurch gekennzeichnet, daß in wenigstens der in die Brennkammer (4) einmündenden Zusatzluftleitung (23) ein Druckventil (27) angeordnet ist.

14. Einrichtung nach Anspruch 13, dadurch gekennzeichnet, daß die Luftleitung (21) von der die Zusatzluftleitungen (23, 24) abzweigen, über einen im Auslaß (17) angeordneten Wärmetauscher (19) geführt wird.

15. Einrichtung nach einem der vorstehenden Ansprüche, dadurch gekennzeichnet, daß dem Zusatzkraftstoff katalytisch wirksame Abbrennhilfsstoffe beigemischt sind.

## Claims

Device for the removal of combustible solid particles from exhaust gases of combustion engines, with a combustion device (2), which has a circular- cylindrical combustion chamber (4), into which, on a first end face (6), a tube (1 conducting a stream of exhaust gases of the combustion engine charged with the combustible solid particles, opens out coaxially of the (sic) axis of the combustion chamber, which furthermore has an inlet (23, 12) for additional air and additional fuel and an outlet (17) for the combustion products of additional air, additional fuel and combustible solid particles and for exhaust gas furthermore contains (sic) with an inflammation zone (44) downstream of the outlet (15) of the solid particles from the tube (1), characterized in that at least one additional-air line opens out into the combustion chamber (4) tangentially to the cylindrical jacket of the combustion chamber, close to the first end face (6), in that the tube (1), conducting the exhaust gas stream with the combustible solid particles, is a first immersion tube which freely enters the combustion chamber (4) coaxially to the axis of the combustion chamber and is surrounded over a part of its length beginning at the first end face (6) by a second immersion tube (17), which forms the outlet for the combustion products and leads away through the first end face (6) from the combustion chamber (4), and in that the additional air and the additional fuel is introduced via an overflow opening (12), provided in the second end face (7) of the combustion chamber (4) and placed coaxially to the first immersion tube, as a combustible mixture, which is formed in a pilot burner (5) adjoining the overflow opening (12) upstream.

2. Device according to Claim 1, characterized in that the outlet of the first immersion tube (1) is designed as calibrated opening (15) and protrudes into inflammation zone (44) in the region at the overflow opening (12).

3. Device according to Claim 2, characterized in that the immersion tube (1) has a baffle plate (45) close to the outlet at the calibrated opening (15).

4. Device according to Claim 2 or 3, characterized in that the pilot burner is a rotationally symmetrical chamber, at the one end (7) of which neighbouring the overflow opening (12), an additional-air line (24) opens out tangentially to the jacket of the chamber and at the other end of which a fuel line (35) opens out, which leads from a fuel metering device (37), and in that an ignition device (32, 40) is provided in the region of the mouth of the fuel line (35) into the pilot burner.

5. Device according to Claim 4, characterized in that the ignition device is an electrically operated ignition device.

6. Device according to Claim 5, characterized in that a glow element (32), heated by combustion products, is provided inside the pilot burner.

7. Device according to Claim 6, characterized in that the glow element and the electrically operated ignition device are formed by an electrically heatable glow pin (32).

8. Device according to one of Claims 5 to 7, characterized in that the pilot burner (5) is formed from a cylindrical part (8) and a frustoconical part (9), tapering towards the mouth of the fuel line (35).

9. Device according to one of Claims 5 to 8, characterized in that the additional-air line (23) opening out into the combustion chamber (4) and the additional-air line (24) opening out into the pilot burner (5) are connected via an air metering device (26) to an additional-air source (22).

10. Device according to Claim 9, characterized in that the air metering device (26) and the fuel metering device (37) are controlled by a control unit (34) in dependence on at least one operating parameter of the combustion engine, which parameter is representative for the content of combustible solid particles in the exhaust gas.

11. Device according to Claim 9, characterized in that the electrically operated ignition device is operated via the running time of a timing element started by an operation-commencement signal.

12. Device according to Claim 10 or 11, characterized in that the control unit (34) is provided with a flame-monitoring device, which is connected to at least one flame-monitoring sensor (41, 42), by the signal of which the electrically operated ignition device is controlled.

13. Device according to one of Claims 5 to 12, characterized in that a pressure valve (27) is arranged in at least the additional-air line (23) opening out into the combustion chamber (4).

14. Device according to Claim 13, characterized in that the air line (21) from which the additional-air lines (23, 24) branch off is led via a heat exchanger (19) arranged in the outlet (17).

15. Device according to one of the preceding claims, characterized in that catalytically active burning promoters are mixed in with the additional fuel.

## Revendications

1. Dispositif d'élimination de particules combustibles de gaz d'échappement de moteurs à combustion interne avec un dispositif de combustion (2), qui présente une chambre de combustion cylindrique (4) dans laquelle débouche dans l'axe de la chambre de combustion un tube (1) conduisant un flux de gaz d'échappement du moteur à combustion interne chargé des particules combustibles, qui présente également une admission (23, 12) d'air auxiliaire et de carburant auxiliaire, ainsi qu'une sortie (17) pour les produits de la combustion de l'air auxiliaire, du carburant auxiliaire et des particules combustibles, ainsi que pour le gaz d'échappement, qui contient, en outre, une zone d'inflammation (44) en aval de la sortie ( 15) des particules du tube ( 1 caractérisée en ce qu'il débouche dans la chambre de combustion (4) au moins une conduite d'air auxiliaire, tangentiellement à l'enveloppe cylindrique de la chambre de combustion et à proximité de la première face frontale (6), que le tube (1 ) conduisant le flux de gaz d'échappement avec les particules combustibles est un premier tube plongeur (1) qui plonge librement dans la chambre de combustion (4) et dans l'axe de cette dernière et est entouré sur la partie de sa longueur commençant à la première face frontale (6) par un deuxième tube plongeur (17) qui constitue l'échappement des produits de la combustion et sort de la chambre de combustion (4) à travers la première face frontale (6), et que l'air auxiliaire et le carburant auxiliaire sont introduits sous la forme d'un mélange combustible à travers une ouverture d'admission (12t prévue dans la deuxième face latérale (7) de chambre de combustion (4) et coaxiale au premier tube plongeur, ce mélange étant formé dans un brûleur d'allumage (5) contigu se trouvant en amont de l'ouverture d'admission (12).

2. Dispositif suivant la revendication 1, caractérisé en ce que la sortie du premier tube plongeur (1) est constitué d'un orifice calibré (15) et dépasse dans la zone d'inflammation (44) dans la zone de l'ouverture d'admission (12).

3. Dispositif suivant la revendication 2, caractérisée en ce que le tube plongeur () présente à proximité de sa sortie, par l'orifice calibré (15), une plaque déflecteur (45).

4. Dispositif suivant la revendication 2 ou 3, caractérisé en ce que le brûleur d'allumage est une chambre à symétrie de rotation à l'une des extrémités (7) de laquelle, au voisinage de l'ouverture d'admission (12), une conduite d'air auxiliaire (24), débouche tangentiellement à l'enveloppe de la chambre et à l'autre extrémité de laquelle débouche une conduite de carburant (35) provenant d'un dispositif de dosage de carburant (37), et qu'il est prévu dans la zone de l'embouchure de la conduite de carburant (35) dans le brûleur d'allumage, un dispositif d'allumage (32, 40).

5. Dispositif suivant la revendication 4, caractérisé en ce que le dispositif d'allumage est électrique.

6. Dispositif suivant la revendication 5, caractérisé en ce qu'un corps incandescent (32) chauffé par les produits de la combustion est prévu à l'intérieur du brûleur d'allumage.

7. Dispositif suivant la revendication 6, caractérisé en ce que le corps incandescent et le dispositif électrique d'allumage sont constitués d'un crayon chauffant (32) à chauffage électrique.

8. Dispositif suivant l'une des revendications 5 à 7, caractérisé en ce que le brûleur d'allumage (5) est formé d'une partie cylindrique (8) et d'une partie (9) se rétrécissant en forme de tronc de cône vers l'embouchure de la conduite de carburant (35).

9. Dispositif suivant l'une des revendications 5 à 8, caractérisé en ce que la conduite d'air auxiliaire débouchant dans la chambre de combustion(4), et la conduite d'air auxiliaire (24) débouchant dans le brûleur d'allumage (5) sont reliées à travers un dispositif de dosage d'air (26) à une source d'air auxiliaire (22).

10. Dispositif suivant la revendication 9, caractérisé en ce que le dispositif de dosage d'air (26) et le dispositif de dosage de carburant (37) sont pilotés par un appareil de commande (34) en fonction d'au moins un paramètre d'exploitation du moteur à combustion interne représentatif de teneur du gaz d'échappement en particules combustibles.

11. Dispositif suivant la revendication 9, caractérisé en ce que le dispositif électrique d'allumage est utilisé pendant le temps de blocage d'un organe de temporisation activé par un signal de mise en service.

12. Dispositif suivant la revendication 10 ou 11, caractérisé en ce que l'appareil de commande (34) est pourvu d'un dispositif de surveillance de la flamme relié à au moins un capteur de surveillance de flamme (41, 42) avec le signal duquel le dispositif électrique d'allumage est piloté.

13. Dispositif suivant l'une des revendications 5 à 12, caractérisé en ce qu'un clapet (27) est implanté dans au moins l'une des conduites d'air auxiliaires (23, 24) débouchant dans la chambre de combustion (4).

14. Dispositif suivant la revendication 13, caractérisé en ce que la conduite d'air (21 ) de laquelle dérivent les conduites d'air auxiliaires (23, 24) passe à travers un échangeur de chaleur (19) monté sur l'échappement (17).

15. Dispositif suivant l'une des revendications précédentes, caractérisé en ce que des adjuvants de combustion à action catalytique sont mélangés au carburant auxiliaire.
